# EUROPÄISCHE PATENTSCHRIFT

(11) **EP 2 373 851 B1**
(45) Veröffentlichungstag und Bekanntmachung des Hinweises auf die Patenterteilung: **20.02.2013**
(21) Anmeldenummer: 09774670.5
(22) Anmeldetag: 11.12.2009
(51) Int. Cl.: E03C 1/04

(54) **AN EINER ARBEITSPLATTE ÜBER EINEN ADAPTER BEFESTIGTE SANITÄRARMATUR**
SANITARY FITTING FASTENED TO A WORK SURFACE VIA AN ADAPTER
INSTALLATION SANITAIRE FIXÉE SUR UNE PLAQUE DE TRAVAIL PAR L'INTERMÉDIAIRE D'UN ADAPTATEUR

(30) Priorität: 16.12.2008 DE 102008062231
(43) Veröffentlichungstag der Anmeldung: 12.10.2011
(62) Teilanmeldung aus: 11171690.8
(73) Patentinhaber: Fritz Egger GmbH & Co. OG, 3105 Unterradlberg (AT)
(72) Erfinder: BECKMANN, Michael, 59872 Meschede-Freienohl (DE)
(74) Vertreter: Cohausz & Florack
(86) Internationale Anmeldenummer: PCT/EP2009/066906
(87) Internationale Veröffentlichungsnummer: WO 2010/076150

(56) Entgegenhaltungen:
- EP-A2- 1 418 282
- EP-A2- 1 898 007
- US-A- 3 029 831
- US-A- 6 018 828
- US-A1- 2008 277 003

## Beschreibung

Die Erfindung betrifft eine Befestigungsanordnung zum Befestigen einer Sanitärarmatur an einer Arbeitsplatte, mit einer Sanitärarmatur, die einen Befestigungsschaft aufweist, mit einem Bauteil, das eine obere Deckplatte und eine davon beabstandete untere Deckplatte aufweist, und mit einem Adapter, der eine sich in Längsrichtung erstreckende Adapterhülse aufweist, die einen ersten Befestigungsabschnitt aufweist, mit dem sie mit dem Befestigungsschaft verbunden ist, und wobei ein Teil des Adapters einen zweiten Befestigungsabschnitt aufweist, mit dem er mit der unteren Deckplatte verbunden ist, wobei die Sanitärarmatur durch den Adapter mit der unteren Deckplatte verbunden ist. Eine solche Befestigungsanordnung zeigt die US 3,029,831.

Sanitärarmaturen, beispielsweise Mischbatterien, werden üblicherweise von oben in eine Montageöffnung einer Spüle, eines Waschbeckens oder einer Arbeitsplatte, insbesondere Küchenarbeitsplatte, eingesetzt und von unten, das heißt von der gegenüberliegenden Seite, mit einer Mutter fixiert. Dabei sind die entsprechenden Bereiche üblicher Spülen wenige Millimeter dick, Küchenarbeitsplatten weisen gewöhnlich eine Dicke von bis zu 38 mm auf. Die Länge des Befestigungsschaftes der Sanitärarmatur ist entsprechend daran angepasst gewesen.

Seit einiger Zeit ist es aber auch üblich, etwa aus Designgründen, dickere Arbeitsplatten als bisher zu verwenden. Häufig kommen, um eine Dicke von mehr als 38 mm zu realisieren, sogenannte Leichtbauplatten oder Wabenplatten zum Einsatz. Solche Platten weisen in der Regel zwei Deckplatten aus einem Holzwerkstoff und eine dazwischen angeordnete leichte Mittellage, die also ein geringeres Gewicht bzw. eine geringe Dichte als die Decklagen hat, auf. Die leichte Mittellage besteht häufig aus einer Kartonwabe, dem sogenannten Kartonwabenkern. Der Kartonwabenkern ist bei einer solchen Platte üblicherweise zwischen die vorzugsweise beschichteten Decklagen geklebt.

Dabei tritt nun das Problem auf, dass die Befestigungsmittel von standardisierten Sanitärarmaturen nur für die in der Vergangenheit üblichen geringen Arbeitsplattendicken von bis zu 38 mm konzipiert sind.

Beispiele für entsprechende Befestigungsanordnungen für geringe Arbeitsplattendicken sind in der DE 102 51 569 A1, der DE 44 31 869 A1 und der EP 1 178 257 A2 beschrieben.

Darüber hinaus offenbart die EP 0 597 222 A1 eine Befestigungsanordnung mit einem Befestigungsschacht, der an seinem oberen Ende einen Gewindeabschnitt zum Verschrauben mit der Sanitärarmatur und an seinem anderen Ende einen Gewindeabschnitt zum Befestigen der Mutter an der Unterseite der Arbeitsplatte aufweist. Ferner ist ein Adapter mit einer Vielzahl von Distanzringen oder -hülsen vorgesehen, wobei die Distanzringe zwischen der Unterseite der Arbeitsplatte und der Mutter zum Ausgleichen des Abstands zwischen dem unteren Gewinde des Befestigungsschachtes und der Unterseite der Arbeitsplatte dienen. Aber auch diese Befestigungsanordnung ist nicht geeignet, eine Sanitärarmatur mit einem Befestigungsschacht, der auf Arbeitsplattendicken von maximal 38 mm ausgelegt ist, an einer dickeren Arbeitsplatte zu befestigen. Erst recht ist es nicht möglich, eine solche Sanitärarmatur an einer Leichtbauplatte zu befestigen, deren obere Deckplatte durch einen Kartonwabenkern von der unteren Deckplatte so beabstandet ist, dass die Gesamtdicke der Leichtbauplatte 38 mm deutlich überschreitet.

Die US 3,029,831 offenbart die Kombination aus einer Sanitärarmatur mit einem Befestigungsschaft, einem eine Arbeitsplatte aufweisenden Möbel sowie einem Adapter. Das Möbel weist eine die Arbeitsplatte bildende obere Deckplatte und eine davon beabstandete untere Deckplatte auf, wobei die Deckplatten durch Seitenwände voneinander beabstandet gehalten werden. Der Adapter weist eine sich in Längsrichtung erstreckende Adapterhülse auf, welche wiederum einen Befestigungsabschnitt aufweist, mit dem sie über eine Schraubverbindung mit dem Befestigungsschaft verbunden ist. Der Adapter weist ferner einen hülsenförmigen und mit einem Kragen versehenen weiteren Befestigungsabschnitt auf, wobei dieser Adapterteil mit dem Kragen an der unteren Deckplatte unterseitig anliegt und somit mit dieser verbunden ist. Die Sanitärarmatur wird durch Festziehen einer Mutter unterhalb der unteren Deckplatte an der Arbeitsplatte festgeklemmt, und zwar in der Weise, dass eine erste Kraft vom Oberteil der Sanitärarmatur auf die obere Deckplatte wirkt und eine dazu entgegen gesetzte Kraft von der Mutter und der den Kragen aufweisenden Hülse auf die Unterseite der unteren Deckplatte wirkt, so dass die obere und die untere Deckplatte relativ zueinander zusammengedrückt werden. Dadurch ist das Mittelteil, welches die obere von der untere Deckplatte beabstandet hält, hier nämlich die Seitenwände des Möbels, einer relativ hohen Belastung ausgesetzt. Diesen Belastungen mag eine Seitenwand zwar standhalten. Soll die Sanitärarmatur allerdings an einer eine obere und untere Deckplatte aufweisenden Leichtbauplatte befestigt werden, die häufig eine Kartonwabenstruktur als Mittellage aufweist, ist davon auszugehen, dass die Mittellage den Befestigungskräften zumindest langfristig nicht standhält, was im einfachsten Fall dazu führt, dass sich die Sanitärarmatur lockert, und im schlimmsten Fall zu Beschädigungen an der Leichtbauplatte führt.

Weitere Befestigungsanordnungen mit einem Adapter sind aus der US 6,018,828, der US 2008/277003 A1, der EP 1 898 007 A2 und der EP 1 418 282 A2 bekannt.

Es ist daher die Aufgabe der vorliegenden Erfindung, eine Befestigungsanordnung zu schaffen, mit der eine Sanitärarmatur an einer dicken Arbeitsplatte stabil befestigt werden kann.

Die zuvor hergeleitete und aufgezeigte Aufgabe wird erfindungsgemäß durch eine Befestigungsanordnung mit den Merkmalen von Patentanspruch 1 gelöst.

Vorteilhafte Ausgestaltungen der erfindungsgemäßen Befestigungsanordnung sind Gegenstand der Unteransprüche.

Der Teil des Adapters, der mit der unteren Deckplatte verbunden ist, kann auf verschiedene Weise ausgebildet sein: zum einen kann dieser Teil ein Abschnitt der Adapterhülse sein, insbesondere das von der Sanitärarmatur wegweisende Ende davon, wobei in diesem Fall ein Außengewinde in der Adapterhülse vorgesehen sein kann, das mit der unteren Deckplatte, insbesondere dem Rand einer Durchbrechung darin, zusammenwirkt. Mit anderen Worten kann eine insbesondere zylinderförmige Hülse mit einem Innengewinde und einem Außengewinde den erfindungemäßen Adapter bilden, wobei das Innengewinde in ein Außengewinde am Befestigungsschaft und das Außengewinde der Adapterhülse in das Material der unteren Decklage eingreift. Weist die Adapterhülse zur Befestigung am Befestigungsschaft ein Innengewinde auf, so ist es vorteilhaft, wenn das Außengewinde der Adapterhülse eine andere, vorzugsweise geringere, Steigung als das Innengewinde hat.

Der Teil des Adapters, der mit der unteren Deckplatte verbunden ist, kann zum anderen auch ein Adapterflansch, insbesondere in Form einer radialen Erweiterung, sein, der vorzugsweise einen axialen Anschlag zur außenseitigen Anlage an der unteren Deckplatte und/oder ebenfalls ein Außengewinde der zuvor beschriebenen Art aufweist. Mit anderen Worten kann vorgesehen sein, dass beim Festziehen des Adapters am Befestigungsschaft nicht wie zuvor beschrieben die Adapterhülse in die untere Deckplatte eingreift bzw. mit dieser zusammenwirkt, sondern es ist ein zusätzlicher Abschnitt an der Adapterhülse angeformt oder damit lösbar und beweglich verbunden, der dazu dient, mit der unteren Deckplatte zusammenzuwirken.

Auch weist die Adapterhülse im Bereich ihres ersten Endes mindestens einen axialen Anschlag zur innenseitigen Anlage an der oberen Deckplatte auf. Vorzugsweise wird die beschriebene Lastverteilung in der Arbeitsplatte dadurch erreicht, dass der äußere Querschnitt bzw. Außendurchmesser der Adapterhülse zumindest abschnittsweise, insbesondere an dem dem Adapterflansch abgewandten Ende, größer als der äußere Querschnitt bzw. Außendurchmesser des Befestigungsabschnitts und ferner der äußere Querschnitt bzw. Außendurchmesser des Adapterflansches zumindest abschnittsweise größer als der äußere Querschnitt bzw. Außendurchmesser der Adapterhülse ist.

Mit anderen Worten ist erfindungsgemäß vorgesehen, dass die Befestigungsanordnung als ein erstes Widerlager ein mit dem Befestigungsschaft verbundenes erstes Element aufweist, das im Innern der Arbeitsplatte mit einem Teil der Arbeitsplatte in Anlage gebracht ist, und als ein zweites Widerlager ein mit dem Befestigungsschaft verbundenes zweites Element aufweist, das von dem das erste Widerlager bildenden ersten Element in Längsrichtung beabstandet mit einem anderen Teil der Arbeitsplatte in Anlage gebracht ist. Dabei wird, wie zuvor bereits definiert, zumindest das das zweite Widerlager bildende zweite Element dadurch gebildet, dass die Adapterhülse einen Befestigungsabschnitt aufweist, mit dem sie mit dem Befestigungsschaft verbunden ist, und dass ein Teil des Adapters einen Befestigungsabschnitt aufweist, mit dem er mit der unteren Deckplatte verbunden ist. Das zweite Widerlager bzw. das das zweite Widerlager bildende zweite Element wird also erfindungsgemäß von einem Teil der Adapterhülse gebildet.

Das das erste Widerlager bildende erste Element ist Bestandteil der Adapterhülse, ist also einstückig mit der Adapterhülse ausgeführt.

Bei der Arbeitsplatte, die ebenfalls Bestandteil der erfindungsgemäßen Befestigungsanordnung ist, kann es sich um eine Leichtbauplatte mit einer oberen Deckplatte, einer unteren Deckplatte und einer dazwischen angeordneten Mittellage aufweisen, wobei die obere Deckplatte, die Mittellage und die untere Deckplatte in Längsrichtung übereinander angeordnet sind.

Durch den vorangehend beschriebenen Aufbau kann über den durch die obere Deckplatte durch eine Durchbrechung geführten Befestigungsschaft die Sanitärarmatur an der oberen Deckplatte festgeklemmt werden, indem der Adapter als Mutter wirkt. Auf diese Weise wird über das das erste Widerlager bildende erste Element ein erster Teil der Kräfte und Drehmomente, die beim Gebrauch auf die Armatur wirken, auf die obere Deckplatte übertragen. Der übrige Teil der auf die Armatur wirkenden Kräfte und Drehmomente wird über das das zweite Widerlager bildende zweite Element, das heißt über die Adapterhülse und den optionalen Adapterflansch, auf die untere Deckplatte übertragen. Die erfindungsgemäße Befestigungsanordnung ermöglicht also durch den Adapter zum einen, dass eine Sanitärarmatur, die für herkömmliche dünne Arbeitsplatten ausgelegt ist, wenn also die Länge des Befestigungsschaftes kleiner als die Dicke der Arbeitsplatte ist, auch an relativ dicken Arbeitsplatten von mehr als 38 mm Dicke befestigt werden kann, und zum anderen, dass in dem Fall, dass die Arbeitsplatte, wie später noch näher erläutert wird, eine Leichtbauplatte (beliebiger Dicke) ist, die auftretende Last optimal in der Platte verteilt und von dieser aufgenommen werden kann.

In dem Fall, dass die Arbeitsplatte eine Leichtbauplatte ist, ist es also denkbar, dass das das erste Widerlager bildende erste Element mit der oberen Deckplatte, insbesondere mit der Innenseite der oberen Deckplatte, in Anlage bringbar bzw. gebracht ist. Entsprechend ist es denkbar, dass das das zweite Widerlager bildende zweite Element mindestens um das Maß der Dicke der Mittellage, bevorzugt mindestens um das Maß der Dicke von Mittellage und unterer Deckplatte zusammen, von dem das erste Widerlager bildenden erste Element beabstandet ist. Bevorzugt ist dabei dass das zweite Widerlager bildende zweite Element mit der unteren Deckplatte, insbesondere der Außenseite der unteren Deckplatte, in Anlage bringbar bzw. gebracht.

Gemäß einer Ausgestaltung der erfindungsgemäßen Befestigungsanordnung weist die Adapterhülse ein erstes Gewinde, insbesondere ein Innengewinde, und der Befestigungsschaft ein damit zusammenwirkendes korrespondierendes zweites Gewinde, insbesondere ein Außengewinde, auf. Das Vorsehen solcher Gewinde ist eine einfache Möglichkeit, die Sanitärarmatur an der unteren Deckplatte festzuklemmen, und zwar insbesondere auch bei unterschiedlichen Dicken der Deckplatten.

Gemäß einer weiteren Ausgestaltung der erfindungsgemäßen Befestigungsanordnung sind die Adapterhülse und der Adapterflansch einstückig miteinander verbunden. Mit anderen Worten bestehen Adapterhülse und Adapterflansch aus einem einzigen Stück und sind untrennbar verbunden. Dabei ist der Adapterflansch vorzugsweise an dem zweiten Ende der Adapterhülse, welches also von der Sanitärarmatur weg weist, angeformt. Eine solche Adapterhülse kann dann auf eine bestimmte Dicke der Arbeitsplatte, insbesondere Leichtbauplatte, abgestimmt sein. Ein solcher Adapter ist auf einfache Weise herzustellen und überträgt die auftretenden Kräfte und Drehmomente beim Gebrauch der Sanitärarmatur in optimaler Weise auf die beiden Deckplatten der Arbeitsplatte.

Alternativ zu einer einstückigen Ausführung ist es auch denkbar, dass der Adapterflansch und die Adapterhülse separate Bauteile sind, die miteinander verbunden werden können. Zu diesem Zweck kann der Adapterflansch ein drittes Gewinde, insbesondere ein Innengewinde, und die Adapterhülse ein damit zusammenwirkendes korrespondierendes viertes Gewinde, insbesondere ein Außengewinde, aufweisen. Dabei ist das Gewinde der Adapterhülse vorzugsweise zumindest an ihrem zweiten Ende, also dem von der Sanitärarmatur weg weisenden Ende, ausgebildet. Auf diese Weise erlaubt die Befestigungsanordnung eine Anpassung an verschiedene Arbeitsplattendicken. Zunächst kann die Adapterhülse, beispielsweise durch Verschrauben, mit dem Befestigungsschaft der Sanitärarmatur verbunden werden, so dass die obere Deckplatte zwischen Armatur und Adapterhülse angeordnet ist. Dann kann der Adapterflansch an dem anderen Ende der Adapterhülse, beispielsweise ebenfalls durch Verschrauben, befestigt werden, derart, dass der Adapterflansch an der Außenseite der unteren Deckplatte anliegt und so die auftretenden Kräfte und Drehmomente auf die untere Deckplatte überträgt.

Gemäß einer weiteren Ausgestaltung der erfindungsgemäßen Befestigungsanordnung erstreckt sich das das erste Gewinde bildende Innengewinde und/oder das das vierte Gewinde bildende Außengewinde über die gesamte Länge der Adapterhülse. So ist es denkbar, dass zunächst ein Rohr als Stangenmaterial mit einem Innengewinde und/oder Außengewinde hergestellt wird und einzelne Adapterhülsen davon abgelängt werden, und zwar jeweils in der benötigten Länge.

Gemäß wiederum einer weiteren Ausgestaltung der erfindungsgemäßen Befestigungsanordnung erweitert sich der innere Querschnitt, insbesondere der Innendurchmesser, der Adapterhülse zumindest in einem Abschnitt in Richtung des zweiten Endes der Adapterhülse, und zwar in radialer Richtung. Entsprechendes kann auch für den äußeren Querschnitt, insbesondere den Außendurchmesser, vorgesehen sein. Eine solche radiale Erweiterung kann schlagartig erfolgen, so dass ein insbesondere rotationssymmetrischer Absatz in der Innen- und/oder Außenoberfläche der Adapterhülse gebildet wird. Es ist aber zusätzlich oder alternativ auch denkbar, dass die radiale Erweiterung gleichmäßig erfolgt, so dass insbesondere die Adapterhülse einen konischen Abschnitt aufweist. Eine solche radiale Erweiterung hat den Vorteil, dass die Sanitärarmatur und/oder der Befestigungsschaft nach der Montage von unten, das heißt aus Richtung der unteren Deckplatte, besser erreichbar ist, beispielsweise zum Zwecke des Anschlusses von Kalt- und Warmwasserleitungen an die Sanitärarmatur.

Gemäß noch einer weiteren Ausgestaltung der erfindungsgemäßen Befestigungsanordnung bildet die Stirnkante am ersten Ende der Adapterhülse und/oder eine von der Stirnkante axial beabstandete radiale Erweiterung, beispielsweise eine schlagartige radiale Erweiterung wie sie zuvor beschrieben wurde, des äußeren Querschnitts den axialen Anschlag zur innenseitigen Anlage an der einen der Deckplatten, vorzugsweise an der oberen Deckplatte. Es wäre auch denkbar, dass das vordere Ende der Adapterhülse und die Stirnkante zumindest teilweise, vorzugsweise vollständig, durch die Montageöffnung in der oberen Deckplatte in Richtung der Sanitärarmatur hindurchragt, so dass in diesem Fall die schlagartige Erweiterung der Adapterhülse in axialer Richtung an der Innenseite der oberen Deckplatte zur Anlage kommt.

Wiederum gemäß einer weiteren Ausgestaltung der erfindungsgemäßen Befestigungsanordnung weist der Adapterflansch mindestens einen Vorsprung oder mindestens eine Vertiefung auf. Vorzugsweise sind Vorsprung oder Vertiefung in axialer Richtung ausgebildet, stehen also axial aus dem Flansch hervor bzw. sind axial zurückgesetzt angeordnet. Der mindestens eine Vorsprung bzw. die mindestens eine Vertiefung kann als Angriffspunkt für ein Werkzeug dienen, mit dem der Adapter und/oder der Adapterflansch befestigt, insbesondere aufgeschraubt, wird. Es ist aber auch denkbar, den Adapterflansch sechseckig auszugestalten, um ihn beispielsweise mit einer herkömmlichen Standhahn-Mutternzange festziehen zu können. Auch können zumindest zwei Bohrungen vorgesehen sein, um den Adapterflansch mit einem Zweiloch-Mutterndreher zu betätigen.

Zusätzlich oder alternativ zur Adapterhülse kann auch der Adapterflansch einen konischen Abschnitt aufweisen.

Die Adapterhülse und/oder der Adapterflansch bestehen gemäß noch einer weiteren Ausgestaltung der erfindungsgemäßen Befestigungsanordnung zumindest teilweise aus Metall, beispielsweise Aluminium, Stahl, Bronze, Messing etc.. In manchen Anwendungsfällen ist durchaus auch ein Kunststoffmaterial oder ein Verbundmaterial vorstellbar.

Gemäß noch einer weiteren Ausgestaltung der erfindungsgemäßen Befestigungsanordnung ist, wie bereits erwähnt, die Arbeitsplatte eine Leichtbauplatte. Diese Leichtbauplatte weist insbesondere zwei Deckplatten aus einem Holzwerkstoff und eine dazwischen angeordnete leichte Mittellage auf, die vorzugsweise aus einer Kartonwabe besteht. Als Holzwerkstoff können insbesondere Span- oder Faserplatten eingesetzt werden, die ihrerseits wiederum auch eine Beschichtung aufweisen können, beispielsweise mit einem Laminat, einer Farbe, einem Druck etc. Anstelle einer Kartonwabenstruktur kann auch Dämmwolle, eine Polystyrol-Schaumplatte oder eine Holzwerkstoffplatte mit einer geringeren Dichte, wie beispielsweise aus Balsaholz, eingesetzt werden.

Gemäß noch einer weiteren Ausgestaltung der erfindungsgemäßen Befestigungsanordnung ist in den Deckplatten jeweils eine Durchbrechung bzw. Bohrung - hier kann auch eine Montageöffnung mit beliebigem Querschnitt gemeint sein - vorgesehen, wobei die Bohrungen bzw. Durchbrechungen koaxial angeordnet sind und wobei insbesondere die Bohrung bzw. Durchbrechung in der unteren Deckplatte einen größeren Querschnitt bzw. Durchmesser als die Bohrung bzw. Durchbrechung in der oberen Deckplatte hat. Dies ermöglicht das Vorsehen einer radialen Erweiterung der Adapterhülse in Richtung ihres zweiten Endes, wie dies bereits zuvor beschrieben wurde.

Es gibt nun eine Vielzahl von Möglichkeiten, die erfindungsgemäße Befestigungsanordnung auszugestalten und weiterzubilden. Hierzu sei einerseits verwiesen auf die dem Patentanspruch 1 nachgeordneten Patentansprüche, andererseits auf die Beschreibung von Ausführungsbeispielen in Verbindung mit der Zeichnung. In der Zeichnung zeigt:
- Fig. 1: ein Ausführungsbeispiel einer erfindungsgemäßen Befestigungsanordnung mit einem einstückigen Adapter,
- Fig. 2a) und b): Ausführungsbeispiele einer erfindungsgemäßen Befestigungsanordnung mit einem mehrteiligen Adapter,
- Figuren 3a) bis d): verschiedene Ausführungsbeispiele eines Adapterflansches für einen mehrteiligen Adapter und
- Fig. 4: noch ein weiteres Ausführungsbeispiel einer erfindungsgemäßen Befestigungsanordnung mit einem mehrteiligen Adapter.

In Fig. 1 ist eine Befestigungsanordnung 1 zum Befestigen einer Sanitärarmatur 2 an einer Arbeitsplatte 3 dargestellt, wobei es sich bei der Arbeitsplatte 3 um eine Leichtbauplatte 4 mit einer oberen Deckplatte 4a, einer unteren Deckplatte 4b und einer zwischen den Deckplatten 4a und 4b angeordneten Mittellage 4c, hier in Form eines Wabenmaterials, speziell eines Kartonwabenkerns, handelt.

Die Sanitärarmatur 2 weist einen damit verbundenen Befestigungsschaft 5 auf, der durch eine Durchbrechung 17a einer Arbeitsplatte geführt wird und dazu ausgelegt ist, an der Arbeitsplatte einer Dicke von bis zu 38 mm über eine entsprechende Mutter 18 befestigt zu werden. Da aber die Länge des Befestigungsschaftes 5 für nur relativ dünne Arbeitsplatten ausgelegt ist, die Länge des Befestigungsschaftes also kleiner als die Dicke der Arbeitsplatte ist, ist es bisher nicht möglich gewesen, die Sanitärarmatur 2 auch an einer deutlich dickeren Arbeitsplatte 3, wie im vorliegenden Fall, sicher zu befestigen.

Zu diesem Zweck ist daher ferner ein Adapter 6 vorgesehen, der eine sich in Längsrichtung X erstreckende Adapterhülse 7 und einen Adapterflansch 8 aufweist.

Ein erfindungsgemäßer Adapter, wie er in den Figuren 1 bis 4 beispielhaft dargestellt ist, hat den Vorteil, dass eine Sanitärarmatur mit einem Befestigungsschaft für Arbeitsplatten einer Dicke unter 38 mm auch an dickeren Arbeitsplatten sicher befestigt werden kann. Ein weiterer Vorteil ist, dass im Falle der Befestigung an einer Leichtbauplatte - auch bei einer Plattendicke bis 38 mm - die Stabilität deutlich erhöht wird, da durch den Adapter die auftretende Last auf beide Deckplatten verteilt wird.

In Fig. 1 wird der Adapter 6 so verwendet, dass er den Befestigungsschaft 5 sowohl mit der unteren Deckplatte 4b, nämlich über den Anschlag 11 des Adapterflansches 8, als auch mit der oberen Deckplatte 4a, nämlich über den Anschlag 10b der Adapterhülse 7, verbindet. Es wäre auch denkbar, wenn nämlich die Durchbrechung 17a in Fig. 1 kleiner wäre, dass der Adapter 6 den Befestigungsschaft 5 mit der oberen Deckplatte 4a über den Anschlag 10a anstelle des Anschlags 10b der Adapterhülse 7 verbindet.

Die Adapterhülse 7 hat einen Befestigungsabschnitt 7a, der Bestandteil des vorderen Endes 9a ist und mit dem sie mit dem Befestigungsschaft 5 verbunden ist. "Verbunden" bedeutet im Sinne der Erfindung, dass dieser Teil der Adapterhülse 7 nicht bloß lose um den Befestigungsschaft 5 herum angeordnet ist, sondern an diesem befestigt ist, so dass auch in axialer Richtung X Kräfte übertragen werden können.

Auch der Adapterflansch 8 weist einen Befestigungsabschnitt 8a auf, mit dem er mit der Adapterhülse 7, hier einstückig, verbunden ist.

Die Adapterhülse 7 weist ein Innengewinde 12 und der Befestigungsschaft 5 ein damit zusammenwirkendes korrespondierendes Außengewinde 13 auf. Wird der Adapter 6 gegenüber dem Befestigungsschaft 5 verdreht und dabei angezogen, so wird in Fig. 1 die obere Deckplatte 4a und die untere Deckplatte 4b in Richtung der Sanitärarmatur 2 gedrückt, so dass Kräfte und Drehmomente, die beim Gebrauch auf die Sanitärarmatur 2 wirken, sowohl auf die obere Deckplatte 4a als auch auf die untere Deckplatte 4b übertragen werden.

In Fig. 1 ist der Adapterflansch 8 am zweiten Ende der Adapterhülse 7 fest angeformt.

Die Figuren 2a) und b) zeigen dagegen eine Befestigungsanordnung 1, bei der der Adapterflansch 8 als Mutter ausgebildet ist und mit einem Innengewinde 14 versehen ist, das mit einem korrespondieren Außengewinde 15 an der Adapterhülse 7 zusammenwirkt. Das Gewinde 15 der Adapterhülse 7 ist dabei nicht bloß an ihrem zweiten Ende 9b ausgebildet, sondern erstreckt sich über ihre gesamte Länge. Entsprechendes gilt auch für das Innengewinde 12. Der Adapterflansch 8 ragt gemäß Fig. 2a) durch die Montageöffnung 17b der unteren Deckplatte 4b und verfügt über ein Außengewinde 14' einer geringeren Steigung als das Innengewinde 14, wodurch beim Anziehen des Adapterflansches 8 die Deckplatte 4b in Richtung der Armatur 2 gedrückt wird. Man könnte auch auf den Adapterflansch 8 verzichten und stattdessen den Außendurchmesser der Adapterhülse 7 an den Durchmesser der unteren Durchbrechung anpassen und das Außengewinde 15 mit einer geringeren Steigung versehen, sodass beim Anziehen der Adapterhülse 7 die Deckplatte 4b in Richtung der Armatur 2 gedrückt wird. Im Falle der Fig. 2b) ist der hier kein Außengewinde aufweisende Adapterflansch flach und liegt vollständig an der unteren Deckplatte 4b an.

Fig. 4 zeigt einen mit Fig. 2b) vergleichbaren Fall mit einem mehrteiligen Adapter 6, wobei hier jedoch noch eine zusätzliche Stützhülse 19 durch die untere Montageöffnung 17b bis zur oberen Deckplatte 4a eingeführt ist, die einen Teil der Last vom Adapterflansch 8 auf die obere Deckplatte 4a überträgt. Es kann so die maximale Pressung, die sich durch entsprechenden Anzug des Adapterflansches 8 einstellt, begrenzt werden.

Das Ausführungsbeispiel in Fig. 1 einerseits und die Ausführungsbeispiele in den Figuren 2a) und b) sowie 4 unterscheiden sich dadurch, dass im Falle der Fig. 1 die Adapterhülse 7 einen konischen Abschnitt 7b aufweist, sodass der Befestigungsschaft 5 auf einfache Weise von unten erreichbar ist und eine Selbstzentrierung gewährleistet wird.

Ferner ist bei der Fig. 1 im Unterschied zu den übrigen Figuren vorgesehen, dass der Adapterflansch 8 Vorsprünge 16a bzw. Vertiefungen 16b aufweist, die als Angriffspunkt für ein Werkzeug (nicht dargestellt) dienen können.

Die Figuren 3a) bis d) zeigen einige Ausführungsbeispiele eines Adapterflansches 8, wenn dieser ein separates Bauteil des Adapters 6 bildet und auf die Adapterhülse 7 aufgeschraubt wird. Der Adapterflansch 8 kann, wie in Fig. 2a) gezeigt, ein Außengewinde 14' aufweisen (Fig. 3a), welches mit der unteren Deckplatte 4b bzw. der Montageöffnung 17b zusammenwirken kann und insbesondere eine andere Steigung, vorzugsweise eine geringere Steigung, als das Innengewinde 14 aufweist. Ferner kann beim Adapterflansch 8, insbesondere wenn kein Außengewinde vorgesehen ist, eine einen Anschlag für die untere Deckplatte 4b bildende radiale Erweiterung vorgesehen sein (Fig. 3b und d). Auch kann der Adapterflansch 8 vollständig (Fig. 3c) oder nur teilweise (Fig. 3d) konisch ausgestaltet sein und auch in diesem Fall wahlweise mit einem Außengewinde (nicht dargestellt) versehen sein, um sich noch fester in die untere Deckplatte 4b einzupassen.

## Patentansprüche

1. Befestigungsanordnung (1) zum Befestigen einer Sanitärarmatur (2) an einer Arbeitsplatte (3),
- mit der Sanitärarmatur (2), wobei die Sanitärarmatur (2) einen Befestigungsschaft (5) aufweist,
- mit der Arbeitsplatte (3), wobei die Arbeitsplatte (3) eine obere Deckplatte (4a) und eine davon beabstandete untere Deckplatte (4b) aufweist, und
- mit einem Adapter (6), der eine sich in Längsrichtung (X) erstreckende Adapterhülse (7) aufweist, die einen ersten Befestigungsabschnitt (7a) aufweist, mit dem sie mit dem Befestigungsschaft (5) verbunden ist, und wobei ein Teil des Adapters (6) einen zweiten Befestigungsabschnitt (8a) aufweist, mit dem er mit der unteren Deckplatte (4b) verbunden ist,
wobei die Sanitärarmatur (2) durch den Adapter (6) mit der unteren Deckplatte (4b) verbunden ist,
**dadurch gekennzeichnet, dass** die Sanitärarmatur (2) durch den Adapter (6) auch mit der oberen Deckplatte (4a) verbunden ist, wozu die Adapterhülse (7) des Adapters (6) im Bereich ihres ersten Endes (9a) mindestens einen axialen Anschlag (10a,10b) aufweist, der an der oberen Deckplatte (4a) innenseitig anliegt.

2. Befestigungsanordnung (1) nach Anspruch 1, **dadurch gekennzeichnet, dass** der Teil des Adapters (6), der mit der unteren Deckplatte (4b) verbunden ist, ein Adapterflansch (8) ist, der vorzugsweise einen axialen Anschlag (11) zur außenseitigen Anlage an der unteren Deckplatte (4b) aufweist.

3. Befestigungsanordnung (1) nach Anspruch 1 oder 2, **dadurch gekennzeichnet, dass** die Befestigungsanordnung (1) als Arbeitsplatte (3) eine Leichtbauplatte (4) aufweist, wobei zwischen der oberen Deckplatte (4a) und der unteren Deckplatte (4b) eine Mittellage (4c) angeordnet ist, wobei die obere Deckplatte (4a), die Mittellage (4c) und die untere Deckplatte (4b) in Längsrichtung (X) übereinander angeordnet sind.

4. Befestigungsanordnung (1) nach einem der vorangehenden Ansprüche, **dadurch gekennzeichnet, dass** die Adapterhülse (7) ein erstes Gewinde, insbesondere Innengewinde (12), und der Befestigungschaft (5) ein damit zusammenwirkendes korrespondierendes zweites Gewinde, insbesondere Außengewinde (13), aufweist.

5. Befestigungsanordnung (1) nach einem der Ansprüche 2 bis 4, **dadurch gekennzeichnet, dass** die Adapterhülse (7) und der Adapterflansch (8) einstückig miteinander verbunden sind, wobei der Adapterflansch (8) insbesondere an einem in Längsrichtung (X) vom ersten Befestigungsabschnitt (7a) wegweisenden Ende (9b) der Adapterhülse (7) angeformt ist.

6. Befestigungsanordnung (1) nach einem der Ansprüche 2 bis 4, **dadurch gekennzeichnet, dass** der Adapterflansch (8) ein drittes Gewinde, insbesondere Innengewinde (14), und die Adapterhülse (7) ein damit zusammenwirkendes korrespondierendes viertes Gewinde, insbesondere Außengewinde (15), aufweist, wobei insbesondere eines der Gewinde (12,15) der Adapterhülse (7) zumindest an ihrem in Längsrichtung (X) vom ersten Befestigungsabschnitt (7a) wegweisenden Ende (9b) ausgebildet ist.

7. Befestigungsanordnung (1) nach einem der Ansprüche 4 bis 6, **dadurch gekennzeichnet, dass** das das erste Gewinde bildende Innengewinde (12) sich über die gesamte Länge der Adapterhülse (7) erstreckt.

8. Befestigungsanordnung (1) nach einem der vorangehenden Ansprüche, **dadurch gekennzeichnet, dass** sich der innere Querschnitt, insbesondere der Innendurchmesser, der Adapterhülse (7) zumindest in einem Abschnitt in Richtung des in Längsrichtung (X) vom ersten Befestigungsabschnitt (7a) wegweisenden Endes (9b) radial erweitert, wobei die Adapterhülse (7) insbesondere einen konischen Abschnitt (7b) aufweist.

9. Befestigungsanordnung (1) nach einem der vorangehenden Ansprüche, **dadurch gekennzeichnet, dass** eine Stirnkante am ersten Ende (9a) der Adapterhülse (7) den axialen Anschlag (10a) zur innenseitigen Anlage an der oberen Deckplatte (4a) und/oder eine von der Stirnkante axial beabstandete radiale Erweiterung des Außenquerschnitts der Adapterhülse (7) den axialen Anschlag (10b) zur innenseitigen Anlage an der oberen Deckplatte (4a) bildet.

10. Befestigungsanordnung (1) nach einem der Ansprüche 2 bis 12, **dadurch gekennzeichnet, dass** der Adapterflansch (8) mindestens einen Vorsprung (16a) oder mindestens eine Vertiefung (16b) aufweist.

11. Befestigungsanordnung (1) nach einem der vorangehenden Ansprüche, **dadurch gekennzeichnet, dass** die Adapterhülse (7) ein Außengewinde (14';15) aufweist, das insbesondere eine andere Steigung, vorzugsweise eine geringere Steigung, als das das erste Gewinde bildende Innengewinde (12) der Adapterhülse (7) aufweist.

12. Befestigungsanordnung (1) nach einem der Ansprüche 3 bis 11, **dadurch gekennzeichnet, dass** die Deckplatten (4a,4b) aus einem Holzwerkstoff und die dazwischen angeordnete leichte Mittellage (4c) vorzugsweise aus einer Kartonwabe, besteht.

13. Befestigungsanordnung (1) nach einem der vorangehenden Ansprüche, **dadurch gekennzeichnet, dass** in den Deckplatten (4a,4b) jeweils eine Durchbrechnung (17a,17b) vorgesehen ist, wobei die Durchbrechungen (17a,17b) koaxial angeordnet sind und wobei insbesondere die Durchbrechnung (17b) in der unteren Deckplatte (4b) einen größeren Querschnitt, insbesondere Durchmesser, als die Durchbrechnung (17a) in der oberen Deckplatte (4a) hat.

14. Befestigungsanordnung (1) nach einem der vorangehenden Ansprüche, **dadurch gekennzeichnet, dass** die Länge des Befestigungsschaftes (5) kleiner als die Dicke der Arbeitsplatte (3) ist.

15. Befestigungsanordnung (1) nach einem der Ansprüche 3 bis 14, **dadurch gekennzeichnet, dass** die Sanitärarmatur (2) an der oberen Deckplatte (4a) festgeklemmt ist, derart, dass ein Teil der Kräfte und Drehmomente, die beim Gebrauch auf die Sanitärarmatur (2) wirken, auf die obere Deckplatte (4a) übertragen wird, und dass die Sanitärarmatur (2) an der unteren Deckplatte (4b) festgeklemmt ist, derart, dass der übrige Teil der Kräfte und Drehmomente auf die untere Deckplatte (4b) übertragen wird.

16. Befestigungsanordnung (1) nach einem der Ansprüche 13 bis 15, **dadurch gekennzeichnet, dass** über den durch die obere Deckplatte (4a) durch eine Durchbrechung (17a) geführten Befestigungsschaft (5) die Sanitärarmatur (2) an der oberen Deckplatte (4a) festgeklemmt ist, derart, dass ein erster Teil der Kräfte und Drehmomente, die beim Gebrauch auf die Sanitärarmatur (2) wirken, auf die obere Deckplatte (4a) übertragen wird, und dass der übrige Teil der Kräfte und Drehmomente über die Adapterhülse (7) auf die untere Deckplatte (4b) übertragen wird.

## Claims

1. A fastening arrangement (1) for fastening a sanitary valve (2) to a countertop (3)
- with the sanitary valve (2), wherein the sanitary valve (2) has a fastening shaft (5),
- with the countertop (3), wherein the countertop(3) has an upper cover plate (4a) and at a distance therefrom a lower cover plate (4b), and
- with an adapter (6) which has an adapter sleeve (7) extending in the longitudinal direction (X) and having a first fastening section (7a) with which it is connected to the fastening shaft (5), and wherein a part of the adapter (6) has a second fastening section (8a), with which it is connected to the lower cover plate (4b),
wherein the sanitary valve (2) is connected to the lower cover plate (4b) by way of the adapter (6),
**characterised in that** the sanitary valve (2) is also connected by way of the adapter (6) to the upper cover plate (4a), for which, in the area of its first end (9a), the adapter sleeve (7) of the adapter (6) has at least one axial stop (10a, 10b) which is in contact with the inside of the upper cover plate (4a).

2. The fastening arrangement (1) according to claim 1, **characterised in that** the part of the adapter (6) which is connected to the lower cover plate (4b) is an adapter flange (8) which preferably has an axial stop (11) for external contacting on the lower cover plate (4b).

3. The fastening arrangement (1) according to claim 1 or 2, **characterised in that** the fastening arrangement (1) has a lightweight board (4) as the countertop (3), wherein between the upper cover plate (4a) and the lower cover plate (4b) a middle layer (4c) is arranged, wherein the upper cover plate (4a), the middle layer (4c) and the lower cover plate (4b) are arranged on top of one another in the longitudinal direction (X).

4. The fastening arrangement (1) according to any one of the preceding claims, **characterised in that** the adapter sleeve (7) has a first thread, more particularly an internal thread (12), and the fastening shaft (5) has a corresponding second thread, more particularly an external thread (13), interacting therewith.

5. The fastening arrangement (1) according to any one of claims 2 to 4, **characterised in that** the adapter sleeve (7) and the adapter flange (8) are connected to each other in one piece, wherein the adapter flange (8) is, more particularly, formed on an end (9b) of the adapter sleeve (7) pointing away from the first fastening section (7a) in the longitudinal direction (X).

6. The fastening arrangement (1) according to any one of claims 2 to 4, **characterised in that** the adapter flange (8) has a third thread, more particularly an internal thread (14), and the adapter sleeve (7) has a fourth thread, more particularly an external thread (15), interacting therewith, wherein in particular one of the threads (12, 15) of the adapter sleeve (7) is formed at least on its end (9b) pointing away from the first fastening section (7a) in the longitudinal direction (X).

7. The fastening arrangement (1) according to any one of claims 4 to 6, **characterised in that** the internal thread (12) forming the first thread extends over the entire length of the adapter sleeve (7).

8. The fastening arrangement (1) according to any one of the preceding claims, **characterised in that** the inner cross-section, more particularly the inner diameter, of the adapter sleeve (7) increases radially at least in one section in the direction of the end (9b) pointing away from the first fastening section (7a) in the longitudinal direction (X), wherein the adapter sleeve (7) more particularly has a conical section (7b).

9. The fastening arrangement (1) according to any one of the preceding claims, **characterised in that** a surface edge on the first end (9a) of the adapter sleeve (7) forms the axial stop (10a) for internal contacting on the upper cover plate (4a) and/or a radial increase in the outer cross-section of the adapter sleeve (7) at an axial distance from the surface edge forms the axial stop (10b) for internal contacting on the upper cover plate (4a).

10. The fastening arrangement (1) according to any one of claims 2 to 12, **characterised in that** the adapter flange (8) has at least one projection (16a) or at least one recess (16b).

11. The fastening arrangement (1) according to any one of the preceding claims, **characterised in that** the adapter sleeve (7) has an external thread (14'; 15) which, in particular, has a different pitch, preferably a smaller pitch, than that of the internal thread (12) of the adapter sleeve (7) forming the first thread.

12. The fastening arrangement (1) according to any one of claims 3 to 11, **characterised in that** the cover plates (4a, 4b) are made of a wood based material and the lightweight middle layer (4c) arranged between them is preferably made of honeycombed cardboard.

13. The fastening arrangement (1) according to any one of the preceding claims, **characterised in that** in each of the cover plates (4a, 4b) there is an aperture (17a, 17b), wherein the apertures (17a, 17b) are arranged coaxially and wherein, in particular, the aperture (17b) in the lower cover plate (4b) has a larger cross-section, more particularly diameter, than the aperture (17a) in the upper cover plate (4a).

14. The fastening arrangement (1) according to any one of the preceding claims, **characterised in that** the length of the fastening shaft (5) is smaller than the thickness of the countertop (3).

15. The fastening arrangement (1) according to any one of claims 3 to 14, **characterised in that** the sanitary valve (2) is wedged fast on the upper cover plate (4a) in such a way that a part of the forces and torques that act on sanitary valve (2) when it is used are transmitted to the upper cover plate (4a) and **in that** the sanitary valve (2) is wedged fast on the lower cover plate (4b) in such a way that the remaining part of the forces and torques is transmitted to the lower cover plate (4b).

16. The fastening arrangement (1) according to any one of claims 13 to 15, **characterised in that** via the fastening shaft (5) passing through the upper cover plate (4a) through an aperture (17a) the sanitary valve (2) is wedged fast on the upper cover plate (4a) in such a way that a first part of the forces and torques acting on the sanitary valve (2) when it is being used is transmitted to the upper cover plate (4a) and **in that** the remaining part of the forces and torques is transmitted via the adapter sleeve (7) to the lower cover plate (4b).

## Revendications

1. Ensemble de fixation (1) pour la fixation d'une armature sanitaire (2) à une plaque de travail (3),
- avec la armature sanitaire (2), l'armature sanitaire (2) comportant une tige de fixation (5),
- avec la plaque de travail (3), la plaque de travail (3) comportant une plaque de recouvrement supérieure (4a) et une plaque de recouvrement inférieure (4b), espacée de celle-ci, et
- avec un adaptateur (6) comportant une douille d'adaptateur (7) s'étendant dans le sens longitudinal (X), la douille d'adaptateur comportant une première section de fixation (7a), par laquelle elle est reliée à la tige de fixation (5), dans lequel une partie de l'adaptateur (6) comporte une deuxième section de fixation (8a), par laquelle elle est reliée à la plaque de recouvrement inférieure (4b),
dans lequel l'armature sanitaire (2) est reliée à la plaque de recouvrement inférieure (4b) par le biais de l'adaptateur (6),
**caractérisé en ce que** l'armature sanitaire (2) est également reliée à la plaque de recouvrement supérieure (4a) par le biais de l'adaptateur (6), la douille d'adaptateur (7) de l'adaptateur (6) comportant au moins une butée axiale (10a, 10b) dans la région de sa première extrémité (9a), qui s'applique contre le côté intérieur de la plaque de recouvrement supérieure (4a).

2. Ensemble de fixation (1) selon la revendication 1, **caractérisé en ce que** la partie de l'adaptateur (6) qui est reliée à la plaque de recouvrement inférieure (4b) est une bride d'adaptateur (8) comportant de préférence une butée axiale (11) destinée à s'appliquer contre le côté extérieur de la plaque de recouvrement inférieure (4b).

3. Ensemble de fixation (1) selon la revendication 1 ou 2, **caractérisé en ce que** l'ensemble de fixation (1) comporte un panneau alvéolaire (4) en tant que plaque de travail (3), dans lequel un couche intermédiaire (4c) est agencée entre la plaque de recouvrement supérieure (4a) et la plaque de recouvrement inférieure (4b), dans lequel la plaque de recouvrement supérieure (4a), la couche intermédiaire (4c) et la plaque de recouvrement inférieure (4b) sont disposées les unes sur les autres dans le sens longitudinal (X).

4. Ensemble de fixation (1) selon l'une des revendications précédentes, **caractérisé en ce que** la douille d'adaptateur (7) comporte un premier filet, en particulier un filet intérieur (12), et la tige de fixation (5) comporte un deuxième filet correspondant, en particulier un filet extérieur (13) correspondant, coopérant avec le premier.

5. Ensemble de fixation (1) selon l'une des revendications 2 à 4, **caractérisé en ce que** la douille d'adaptateur (7) et la bride d'adaptateur (8) sont reliées intégralement l'une avec l'autre, dans lequel la bride d'adaptateur (8) en particulier est formée à une extrémité (9b) de la douille d'adaptateur (7) qui est détournée de la première section de fixation (7a) dans le sens longitudinal (X).

6. Ensemble de fixation (1) selon l'une des revendications 2 à 4, **caractérisé en ce que** la bride d'adaptateur (8) comporte un troisième filet, en particulier un filet intérieur (14), tandis que la douille d'adaptateur (7) comporte un quatrième filet correspondant, en particulier un filet extérieur (15) correspondant, coopérant avec le troisième, dans lequel l'un des filets (12, 15) de la douille d'adaptateur (7) est en particulier formé au moins sur son extrémité (9b) détournée de la première section de fixation (7a) dans le sens longitudinal (X).

7. Ensemble de fixation (1) selon l'une des revendications 4 à 6, **caractérisé en ce que** le filet intérieur (12) formant le premier filet s'étend sur toute la longueur de la douille d'adaptateur (7).

8. Ensemble de fixation (1) selon l'une des revendications précédentes, **caractérisé en ce que** la section transversale interne, en particulier le diamètre intérieur, de la douille d'adaptateur (7) s'élargit radialement, au moins dans une section dans la direction de l'extrémité (9b) détournée de la première section de fixation (7a) dans le sens longitudinal (X), dans lequel la douille d'adaptateur (7) comporte en particulier une section conique (7b).

9. Ensemble de fixation (1) selon l'une des revendications précédentes, **caractérisé en ce qu'**une arête frontale à la première extrémité (9a) de la douille d'adaptateur (7) forme la butée axiale (10a) destinée à s'appliquer contre le côté intérieur de la plaque de recouvrement supérieure (4a), et/ou un élargissement radial axialement espacé de l'arête frontale de la section transversale externe de la douille d'adaptateur (7) forme la butée axiale (10b) destinée à s'appliquer contre le côté intérieur de la plaque de recouvrement supérieure (4a).

10. Ensemble de fixation (1) selon l'une des revendications 2 à 12, **caractérisé en ce que** la bride d'adaptateur (8) comporte au moins une saillie (16a) ou au moins un renfoncement (16b).

11. Ensemble de fixation (1) selon l'une des revendications précédentes, **caractérisé en ce que** la douille d'adaptateur (7) comporte un filet extérieur (14'; 15), présentant en particulier un pas différent, de préférence un pas inférieur, à celui du filet intérieur (12) de la douille d'adaptateur (7), formant le premier filet.

12. Ensemble de fixation (1) selon l'une des revendications 3 à 11, **caractérisé en ce que** les plaques de recouvrement (4a, 4b) sont constituées d'un produit dérivé du bois, tandis que la couche intermédiaire légère (4c) disposée entre les deux est de préférence constituée de carton alvéolé.

13. Ensemble de fixation (1) selon l'une des revendications précédentes, **caractérisé en ce qu'**une brèche (17a, 17b) est prévue dans chacune des plaques de recouvrement (4a, 4b), les brèches (17a, 17b) étant agencées coaxialement, dans lequel la brèche (17b) située dans la plaque de recouvrement inférieure (4b) présente en particulier une section transversale plus grande, en particulier un diamètre plus grand, que celle/celui de la brèche (17a) dans la plaque de recouvrement supérieure (4a).

14. Ensemble de fixation (1) selon l'une des revendications précédentes, **caractérisé en ce que** la longueur de la tige de fixation (5) est inférieure à l'épaisseur de la plaque de travail (3).

15. Ensemble de fixation (1) selon l'une des revendications 3 à 14, **caractérisé en ce que** l'armature sanitaire (2) est coincée à la plaque de recouvrement supérieure (4a), de sorte qu'une partie des forces et couples de rotation agissant sur l'armature sanitaire (2) pendant l'utilisation est transmise à la plaque de recouvrement supérieure (4a), et **en ce que** l'armature sanitaire (2) est coincée à la plaque de recouvrement inférieure (4b), de sorte que le reste des forces et couples de rotation est transmis à la plaque de recouvrement inférieure (4b).

16. Ensemble de fixation (1) selon l'une des revendications 13 à 15, **caractérisé en ce que** l'armature sanitaire (2) est coincée à la plaque de recouvrement supérieure (4a) par le biais de la tige de fixation (5) passant par une brèche (17a) à travers la plaque de recouvrement supérieure (4a), de sorte qu'une première partie des forces et couples de rotation agissant sur l'armature sanitaire (2) pendant l'utilisation est transmise à la plaque de recouvrement supérieure (4a), tandis que le reste des forces et couples de rotation est transmis à la plaque de recouvrement inférieur (4b) par le biais de la douille d'adaptateur (7).
